# EUROPÄISCHE PATENTSCHRIFT

(11) **EP 2 468 938 B1**
(45) Veröffentlichungstag und Bekanntmachung des Hinweises auf die Patenterteilung: **24.07.2013**
(21) Anmeldenummer: 11193808.0
(22) Anmeldetag: 15.12.2011
(51) Int. Cl.: D05C 7/00, D06C 23/00

(54) **Verfahren und Einrichtung zum Applizieren einer Substanz auf ein Stickgut, sowie Stickmaschine mit der Applikationseinrichtung**
Method and facility for the application of a substance on a stitching material, and stitching machine with applicator
Procédé et dispositif d'application d'une substance sur un produit brodé, ainsi que machine à broder dotée de ce dispositif d'application

(30) Priorität: 21.12.2010 CH 21342010; 22.09.2011 CH 15732011
(43) Veröffentlichungstag der Anmeldung: 27.06.2012
(73) Patentinhaber: Lässer AG, 9444 Diepoldsau (CH)
(72) Erfinder: Lässer, Franz, 9444 Diepoldsau (CH)
(74) Vertreter: Hasler, Erich

(56) Entgegenhaltungen:
- EP-A1- 1 496 146
- DE-A1- 10 239 192
- GB-A- 303 342

## Beschreibung

Die vorliegende Erfindung betrifft ein Verfahren, um mittels einer Stickmaschine mindestens eine Substanz in einem vorprogrammierten Muster auf einen Stickboden zu applizieren. Im Weiteren betrifft die vorliegende Erfindung eine Einrichtung für Stickmaschinen, insbesondere Schifflistickmaschinen zum Applizieren einer Substanz auf einen Stickboden. Die vorliegende Erfindung betrifft auch eine Stickmaschine beinhaltend eine Mehrzahl von Nadelstellen, insbesondere eine Schifflistickmaschine oder eine Mehrkopfstickmaschine, welche zumindest eine Einrichtung zum Applizieren einer Substanz, insbesondere eine Spritzvorrichtung, bevorzugt eine Mehrzahl von Spritzvorrichtungen, beinhaltet.

### STAND DER TECHNIK

Moderne, automatisch arbeitende Stickmaschinen können mit verschiedenen Zusatzvorrichtungen, wie z.B. Pailletten- und Soutachevorrichtungen, ausgestattet werden, um Pailletten, Kordeln, Schnüre und dergleichen auf einem Stickboden aufzusticken. Dies erlaubt die Herstellung einer Vielfalt von aufwändigen Stickereien. Das Besticken von gemusterten Stickböden durch Gross- oder Mehrkopfstickmaschinen konnte bisher in der Praxis jedoch nicht zufriedenstellend realisiert werden, da eine genaue Positionierung des Stickbodens relativ zu den Nadelstellen über dessen ganze Breite kaum möglich ist. Hier spielt auch eine Rolle, wie der Stockboden im Stickrahmen aufgespannt wird. Wird dies von Hand gemacht, so kann ein gleichmässiges Spannen einer oftmals mehrere Meter breiten Stoffbahn nicht mit der erforderlichen Genauigkeit realisiert werden. Aber auch selbst dann, wenn die Stoffbahn von einer Rolle eines Spannrahmens oder Gatters abgerollt wird, kommt es über die Breite der Stoffbahn zu Verzerrungen. Folge davon ist, dass ein genaues Um- oder Übersticken von Stoffmustern (bedruckt, gefärbt oder gewebt) nicht möglich ist. Auch der Einsatz von Sensoren zur Feststellung der genauen Position der Muster hilft nicht, da Verzerrungen der Stoffbahn nicht einfach korrigiert werden können.

Bekannte Vorrichtungen sind z.B. in den Schriften GB 303 342, EP 1496146 A1 und DE 102 39192 A1 zu finden.

Die Patentschrift GB 303, 342 offenbart ein frühes Kombinationsverfahren zur Erzeugung eines floralen Designs, wobei ein erster unvollständiger Teil des Designs auf einem Webstuhl durch Weben eingebracht wird und ein zweiter unvollständiger, zum ersten Teil komplementärer Teil des Designs unter Anwendung einer anderen Technik, wie zum Beispiel einer Drucktechnik, aufgebracht wird.

Die Patentanmeldung EP 1 496 146 A1 zeigt eine Vorrichtung für ein automatisches Verfahren. Die Vorrichtung ist hierbei mit einer ersten Arbeitsstation beinhaltend eine Webemaschine und einer zweiten nachgestellten Arbeitsstation beinhaltend mindestens einen Kopf zum Besticken und/oder zum Anbringen anderer dekorativer Elemente ausgerüstet. Ein Stoff der auf der Webmaschine hergestellt wird, kann gemäss dieser Offenbarung ohne Zerschneiden, direkt auf eine Stick- oder andere Applikationsmaschine geladen werden. Hierdurch können Webmuster und Nachfolgedekoration automatisch in eine gewisse Übereinstimmung gebracht werden.

In der Offenbarung DE 102 39 192 A1 wird eine Vorrichtung zum nachträglichen Verzieren von textilen Warenbahnen aufgezeigt. Mit der Vorrichtung soll rapportloses, grossflächiges Verzieren von textilen Warenbahnen realisiert werden. Auch soll das gleichzeitige oder das aufeinanderfolgende Anwenden von verschiedenen Verzierungstechniken wie z.B. Kombinationen von fadenförmigen und sonstigen Konfektionierungsverfahren, an dafür vorgesehenen Bereichen einer Warenbahn möglich sein. Hierzu wird durch eine Fördereinrichtung die zu bearbeitende bzw. zu verzierende Warenbahn seitlich gespannt und in Längsrichtung bewegt. Im Abstand von der Warenbahn ist wenigstens ein Bearbeitungskopf angeracht, der mittels Linearführung entsprechend der vorgegebenen Mustervorschrift über das geführte Warenbahnstück bewegt wird.

Es wäre wünschenswert, wenn Stoffbahnen automatisch bestickt und bedruckt oder sonstwie mit einer gewünschten Substanz oder Substanzmischung ausgerüstet werden könnten. Jedoch ergeben sich bei der automatischen Bearbeitung Qualitätsmängel aufgrund unzureichender Überlagerung und/oder Abstimmung von Stickmuster und Druckmuster. Beim Neueinspannen des Stickguts und/oder beim Verlagern des Stickrahmens auf ein zweites Gerät oder in eine andere Arbeitsposition während des Wechsels von der Stickmaschine bzw. dem Stickprozess zur Druckmaschine bzw. zum Druckprozess oder umgekehrt ergeben sich oft Bezugsfehler zwischen dem Stickmuster und dem Druckmuster. Die Abweichungen vom ursprünglich geplanten Entwurf sind in den meisten Fällen extrem störend was zu einem hohen Ausschuss oder einer starken Wertminderung der Ware führen kann.

### AUFGABE DER ERFINDUNG

Es ist daher Aufgabe der vorliegenden Erfindung ein Verfahren, eine Einrichtung und eine Stickmaschine der eingangs erwähnten Gattung zu schaffen, welche sich zum Sticken und Applizieren insbesondere von Farbmustern eignen, aber die beschriebenen Nachteile bekannter Vorrichtungen ganz oder wenigstens teilweise vermeiden. Auch wäre es wünschenswert, wenn die Stickböden direkt auf der Stickmaschine mit weiteren Medien, insbesondere aufsprühbaren Flüssigkeiten, ausgerüstet werden könnten.

### BESCHREIBUNG DER ERFINDUNG

Erfindungsgemäss wird dies erreicht durch ein Verfahren um mittels einer Stickmaschine, welche bevorzugt eine Mehrzahl von Nadelstellen für eine oder mehrere zugehörige Sticknadeln beinhaltet, mindestens eine Substanz in einem vorprogrammierten Muster auf einen Stickboden zu applizieren, dadurch gekennzeichnet, dass gesteuert durch ein Programm der Stickmaschine eine Relativbewegung zwischen mindestens einer Einrichtung zum Applizieren einer Substanz auf einem Stickboden und dem Stickboden erzeugt wird und die mindestens eine Substanz auf den Stickboden aufgebracht, insbesondere aufgesprüht, wird. Dabei soll im Rahmen der vorliegenden Erfindung unter Substanz vorteilhafterweise ein Fluid verstanden werden, welches aus einer oder mehreren Substanzen besteht, welche in einem Lösungsmittel oder Lösungsmittelgemisch gelöst, suspendiert oder dispergiert sein können.

Das Aufbringen der Substanz resp. des Mediums, in welchem die Substanz gelöst, disperigiert oder suspendiert ist, kann durch ein entsprechendes Werkzeug oder eine Applikationsvorrichtung, z.B. einen Stift oder eine Patrone mit einer stirnseitigen Austrittsöffnung, welche in Kontakt mit dem Stickboden gebracht wird, erfolgen. Vorteilhaft ist das Aufbringwerkzeug jedoch eine Sprüh- oder Spritzvorrichtung, welche stationär an einer definierten Position am Stickmaschinengestell und in vorzugsweise kurzem Abstand zum Stickboden angeordnet ist. Durch die definierte Lage der Applikationsvorrichtung relativ zur Stickstelle resp. Nadelposition, kann der Stickboden gesteuert durch das Stickmaschinenprogramm an voraus definierten Stellen mit der Substanz gefärbt, behandelt oder ausgerüstet werden.

Dieses Verfahren hat den Vorteil, dass ein Stickboden mit der selben Apparatur resp. Vorrichtung mit zumindest einem Faden bestickt und mit einer Substanz beaufschlagt bzw. besprüht werden kann. Ebenfalls ist es möglich, soeben aufgestickten Faden zu behandeln oder den Faden auf soeben behandelte Flächen des Stickbodens aufzusticken. So können diverse Substanzen (Tinten, Primer, Klebstoffe, etc.) aufgebracht werden. Mit der erfindungsgemässen Technik ist es möglich, eine Substanz punktgenau auf das Trägermaterial aufzubringen. Dadurch wird es möglich, Stickerei und Substanz genau auf dem Trägermaterial zu platzieren. Insbesondere lassen sich Stickmuster und Applikations- oder Druckmuster mit vorgegebener gegenseitiger Beziehung, gegebenenfalls mit vorgegebener Überlagerung, in effizienter Weise auf ein Stickgut aufbringen. Gemäss dem erfinderischen Verfahren ist keine aufwändige Mess- und/oder Regeltechnik nötig, um erst die Lage von schon aufgestickten Fäden oder appliziertem Muster oder Aufdruck genau zu bestimmen und danach den Stickboden auf eine gewünschte relative Position zur Sprühstelle bezugsweise zur Stichstelle zu fahren. Sprüh- und Stichstelle, d.h. der Ort wo der Sprühstrahl bzw. die Nadel den Stickboden bearbeitet, werden durch die Position der Spritzvorrichtung bzw. der Position der Nadelstelle definiert.

Vorteilhafte Ausführungsformen der Erfindung werden in den abhängigen Ansprüchen beschrieben.

Vorteilig ist, wenn die Applikationseinrichtung eine Spritzvorrichtung ist; d.h. wenn die Applikationseinrichtung mindestens eine Spritzvorrichtung, vorzugsweise eine Druckluftspritzvorrichtung, beinhaltet, mittels welcher die mindestens eine Substanz auf den Stickboden aufgesprüht wird.

Die Sprühfunktion der mindestens einen Spritzvorrichtung wird zweckmässigerweise über das Programm der Stickmaschine aktiviert und deaktiviert.

Zusammen, d.h. zeitlich gleichzeitig, hintereinander oder alternierend, kann mit einem Stickprozess ein Aufsprühprozess ablaufen, indem ein durchlaufender Stickboden gleichzeitig und/ oder abwechselnd bestickt und besprüht wird.

Gemäss einer Ausführungsform kann der Stickboden auf mindestens einer ersten Position bestickt und einer zweiten Position besprüht werden.

In einer Ausführungsform können an einer ersten Position auf den Stickboden aufgestickte Fäden gleichzeitig oder nach einer Relativbewegung des Stickbodens auf einer zweiten Position mit der mindestens einen Substanz besprüht werden.

Zweckmässigerweise wird die mindestens eine Substanz ausgewählt aus der Substanzklasse der Farben, Tinten, Klebstoffe, Lacke und Kombinationen davon.

Vorteilhafterweise sind mehrere Spritzvorrichtungen an der Stickmaschine angeordnet, welche Spritzvorrichtungen mit unterschiedlichen Substanzen zur Applikation gefüllt sind.

Erfindungsgemäss wird die obige Aufgabe im Weiteren gelöst durch eine Applikationseinrichtung für Stickmaschinen, insbesondere Schifflistickmaschinen, zum Applizieren einer Substanz auf einen Stickboden beinhaltend
- zumindest eine Vorrichtung zum Applizieren einer Substanz (auch Applikationsvorrichtung genannt),
- zumindest einen Support, welcher dazu dient, erstens die Vorrichtung (i.e. Applikationsvorrichtung) zu halten und zweitens die Vorrichtung (i.e. Applikationsvorrichtung) an einer Stickmaschine zu befestigen,
- zumindest eine Verstelleinrichtung auf dem zumindest einen Support zur Feineinstellung der Position der Vorrichtung (i.e. Applikationsvorrichtung) relativ zum Stickboden und vorzugsweise im Wesentlichen rechtwinklig zum Stickboden.

Gemäss einer vorteilhaften Ausführungsform ist die Applikationsvorrichtung gebildet durch eine Spritzvorrichtung. Diese Spritzvorrichtung ist erfindungsgemäss derart ausgeführt, dass Sie auf eine Stickmaschine montierbar und auf den Stickboden ausrichtbar ist. Eine Spritzvorrichtung hat den Vorteil, dass diese relativ klein, billig und robust ist, insbesondere im Vergleich zu Tintenstrahldrucker. Zudem sind Spritzvorrichtungen weniger störungsanfällig, was bei intensivem und oft kontinuierlichem Einsatz einer Stickmaschine von besonderem Vorteil ist.

Die erfindungsgemässe Spritzvorrichtung ermöglicht ein kombiniertes Stick-SprühVerfahren für die Aufbringung diverser Substanzen vorzugsweise mit Hilfe einer Sprühpistole. Es ist möglich, eine oder mehrere Substanzen punktgenau auf das Stickgut aufzubringen. Dadurch wird es möglich, Stickerei und eine weitere Substanz genau auf dem Stickgut zu platzieren.

Die Spritzvorrichtung ist vorteilhafterweise in ein modulares System integriert und kann mit allen Zusatzeinrichtungen (z.B. für das Applizieren von Pailletten, Cord, Strass, etc.) kombiniert werden. Spritzköpfe sowie andere Zusatzeinrichtungen werden direkt an einem vorzugsweise modularen Trägersystem montiert.

Eine mögliche Ausführungsform der Spritzvorrichtung beinhaltet bevorzugterweise einen ersten Anschluss zur Substanzzufuhr, einen zweiten Anschluss zur Treibmediumzufuhr und eine Düse zum Versprühen eines Gemisches aus Substanz und Treibmedium.

Vorteilhafterweise ist die zumindest eine Spritzvorrichtung mit einem ersten Kanal ausgestattet, welcher vom ersten Anschluss zur Düse führt und in welchen ausgehend vom zweiten Anschluss ein zweiter Kanal mündet.

Vorzugsweise beinhaltet der erste Kanal an einer Position zwischen der Einmündung des zweiten Kanals und der Düse ein Auf-/Zu-Ventil zur Aktivierung bzw. Deaktivierung des Austritts eines Substanz-Treibmedium-Gemisches.

Zweckmässigerweise weist die Spritzvorrichtung ein Regelventil, insbesondere ein Nadelventil, auf, über welches die Stärke des Sprühstrahls einstellbar ist, da hier die Materialmenge eingestellt wird.

In einer Ausführungsform beinhaltet die Applikationseinrichtung, insbesondere die Spritzvorrichtung, zumindest eine Auffangstation, welche sich vorzugsweise zumindest aus einem Trichter, einem Absaugrohr und einem Auffangbecken zusammensetzt. Mittels des Trichters ist es möglich, nicht vom Stickboden aufgenommenes Material abzusaugen, sodass es zu keiner Verschmutzung der Umgebungsluft oder der Maschine kommt.

In einer weiteren Ausführungsform beinhaltet die Applikationseinrichtung, insbesondere die Spritzvorrichtung, ein Materialfördersystem, insbesondere mit einem Druck- und Vorratsbehälter zur Substanzförderung und optional eine Spüleinrichtung zur Reinigung der Applikationseinrichtung bzw. der Spritzvorrichtung.

Die Abmessungen der Spritzvorrichtung sind bevorzugt derart bemessen, dass sich die Spritzvorrichtung mit einem Betriebsabstand von maximal 50 Zentimeter, bevorzugt von maximal 20 Zentimeter, weiter bevorzugt von maximal 5 Zentimeter, weiter bevorzugt von maximal 1 Zentimeter, zwischen der Sprühstelle, welche durch die Spritzvorrichtung definiert wird, und der nächstgelegenen Stichstelle, welche durch die nächstgelegene Nadelstelle definiert wird, befestigen lässt.

Zweckmässigerweise beinhaltet die Verstelleinrichtung zumindest eine Leitschiene fixiert auf dem Support und eine Arretierung zur vorzugsweisen Festlegung der Position der Spritzvorrichtung auf der Leitschiene.

Erfindungsgemäss wird die obige Aufgabe im Weiteren gelöst durch eine Stickmaschine, insbesondere Schifflistickmaschine, beinhaltend eine Vielzahl von Nadelstellen resp. Nadelpositionen, dadurch gekennzeichnet, dass die Stickmaschine zumindest eine Applikationseinrichtung, insbesondere eine Spritzvorrichtung und bevorzugt eine Mehrzahl von Applikationseinrichtungen, insbesondere Spritzvorrichtungen, besitzt.

Diese Stickmaschine hat den Vorteil, dass sie ausserordentlich flexibel ist und auch Aufgaben übernimmt, die vormals auf einer Stickmaschine nicht möglich waren, sondern in mühsamer Vor- und/oder Nacharbeit teils von Hand und/oder von anderen Maschinen durchgeführt wurden. Insbesondere erlaubt die erfindungsgemässe Stickmaschine die Ausführung aufwendiger Stickmuster in Kombination mit Farbdesigns, die früher unmöglich oder nur in Handarbeit ausführbar waren. Da kombinierte Designs aus Stick- und Farbmuster aller Art mit relativ hohen Geschwindigkeiten aufgestickt und aufgebracht, insbesondere e aufgesprüht werden können, erlaubt die Maschine eine edle Ausstattung von Modestoffen auch für Massenmärkte. Insbesondere entfällt das mühsame und oft ungenaue Anpassen und Einspannen des Stickbodens in die Stickmaschine oder eine Nachbearbeitungsmaschine, um ein in einem ersten Schritt aufgebrachtes Muster, z.B. Farbmuster, mit dem zweiten noch aufzubringenden Muster, insbesondere Stickmuster, in Deckung, bzw. in Abstimmung zu bringen.

Die Stickmaschine zeichnet sich vorteilhaft dadurch aus, dass die Mehrzahl der Applikationseinrichtungen, insbesondere Spritzvorrichtungen, in einem bestimmten Rapport mit der Vielzahl der Stichstellen angeordnet ist.

Die mindestens eine Applikationseinrichtung oder die Mehrzahl der Applikationseinrichtungen ist vorzugsweise auf der selben Seite bezüglich eines Stickbodendurchlaufs angeordnet wie ein oder mehrere Nadelstössel.

Denkbar ist auch, dass die mindestens eine Applikationsvorrichtung und ein oder mehrere Nadelstössel auf den einander gegenüberliegenden Seiten eines Stickbodendurchlaufs angeordnet sind.

In einer Ausführungsform ist die Applikationsvorrichtung eine Sprühvorrichtung, und die Stickmaschine ist mit zumindest einer Auffangstation zum Auffangen einer versprühten Substanz ausgestattet, welche Auffangstation vorzugsweise zumindest einen Trichter, ein Absaugrohr und ein Auffangbecken beinhaltet.

Zweckmässigerweise sind Spritzvorrichtung und Auffangstation, bzw. je eine Spritzvorrichtung und eine Auffangstation, gepaart, d.h. zusammenwirkend, angeordnet.

Insbesondere sind die zumindest eine Spritzvorrichtung und die zumindest eine Auffangstation gegeneinander ausgerichtet (d.h. insbesodnere aufeinander zu gerichtet) und auf voneinander abweisenden Seiten eines Stickbodendurchlaufs angeordnet.

Vorteilhaft ist, dass eine Mehrzahl von Applikationseinrichtungen, insbesondere eine Mehrzahl vonSpritzvorrichtungen, durch eine gemeinsame Steuerung kontrollierbar ist, welche vorzugsweise in ein Stickprogramm integriert ist.

Ein Ausführungsbeispiel der Erfindung wird nun unter Bezugnahme auf die Figuren in schematischer Darstellung beschrieben. Es zeigen:
- Figur 1:: Schematisch eine einzelne Nadelstelle einer Schiffli-Stickmaschine, welche an einem Träger angeordnet ist, sowie eine im Abstand von der Nadelstelle vorgesehene erfindungsgemässe Spritzvorrichtung;
- Figur 2:: eine perspektivische Darstellung der Spritzvorrichtung von Fig. 1 mit einer Auffangstation von schräg hinten;
- Figur 3:: eine perspektivische Darstellung der Spritzvorrichtung von Fig. 1 mit einer Auffangstation von vorne; und
- Figur4:: eine Seitenansicht der Spritzvorrichtung mit Auffangstation;
- Figur 5:: schematisch eine Seitenansicht einer zweiten Ausführungsform einer Spritzvorrichtung mit einer Kartusche im Betriebszustand;
- Figur 6:: Die Spritzvorrichtung von Figur 5 während des Spülens.

### DETAILIERTE BESCHREIBUNG DER ERFINDUNG

Figur 1 zeigt einen Support 11 einer Schiffli-Stickmaschine, an welchem eine Nadelstelle 17 angeordnet ist. Die Nadelstelle 17 umfasst einen hin- und her bewegbaren Nadelstössel 27, an welchem eine Nadel anordenbar ist (in Fig. 1 nicht gezeigt). Vor dem Nadelstössel befindet sich eine Stichplatte 12 mit dahinter angeordnetem Stöckli 13. Im Stöckli 13 befindet sich ein Schiffli (in Fig. 1 nicht gezeigt), welches mit einem nicht näher gezeigten Treiberbalken auf und ab bewegt werden kann. Die bisher beschriebenen Komponenten und deren Funktion sind dem Fachmann aus der einschlägigen Patentliteratur bestens bekannt, sodass diese nicht weiter erläutert werden müssen. Vor der Stichplatte 12 ist im Betrieb der Stickmaschine ein Stickboden resp. Stickgrund 15 in Gestalt einer Stoffbahn aufgespannt (strichpunktiert eingezeichnet). Die Stichplatte 12 bildet dabei eine Anlagefläche für den Stickgrund 15. Der Stickgrund 15 ist in bekannter Weise an einem Gatter resp. Stickrahmen aufgespannt, welcher vorzugsweise rechnergesteuert in x- und y-Richtung bewegbar ist.

Das Koordinatensystem, auf welches hier Bezug genommen wird, ist das kartesische Koordinatensystem mit drei aufeinander orthogonal stehenden Richtungsachsen, hier mit x, y und z bezeichnet, die sich im Ursprung schneiden.

Erfindungsgemäss ist nun diese Stickmaschine mit einem Spritzkopf 19 ausgestattet. Dieser Spritzkopf 19 ist oberhalb der Nadelstelle 17 an einem Modulträger 23 angeordnet. Der Spritzkopf 19 ist über ein nicht näher dargestelltes Befestigungsmittel am Modulträger 23 befestigt. Das Befestigungsmittel des Spritzkopfs 19 umfasst eine Verstelleinrichtung, um den Spritzkopf 19 in Richtung zum Stickboden, also in z-Richtung, zu verstellen. Die Verstelleinrichtung kann einen Support umfassen, auf welchem der Spritzkopf, z.B. in der Art eines Schlittens, verschieblich angeordnet ist. Vorteilhafterweise umfassen die Befestigungsmittel eine Führungseinrichtung, z.B. in Gestalt eines linearen Führungselements, z.B. einer Schiene, auf welcher ein Schlitten veschieblich angeordnet ist. Dabei kann der Schlitten der Support sein, an welchem der Spritzkopf angeordnet ist. Es ist jedoch denkbar, Führungsmittel direkt am Spritzkopf vorzusehen, sodass kein separater Support nötig ist. Mittels geeigneter Feststellmittel kann der Schlitten oder der Spritzkopf am Führungselement fixiert werden. Vorzugsweise ist eine mit dem Schlitten zusammenwirkende Gewindespindel vorgesehen, um die Lage des Spritzkopfs relativ zu einem Support und damit zum Stickgrund genau festzulegen. Die Arretierung der Gewindespindel kann mit einer Kontermutter erfolgen. Es kann jedoch auch eine motorisch angetriebene Verstelleinrichtung vorgesehen sein, welche direkt über die Stickmaschinensteuerung angesprochen werden kann. Die Einhaltung eines genauen Abstands der Öffnung der Spritzdüse vom Stickgrund ist für die Kontrolle der auf dem Stickgrund aufgetragenen Strichbreite des aufgesprühten, flüssigen Mediums von Bedeutung.

Aufgrund der Fixierung von Spritzkopf 19 und Nadelstelle 17, insbesondere Spritzdüse 33 und Nadelstössel 27, am gemeinsamen Modulträger 23 oder einfach am Stickmaschinenrahmen sind Stichstelle 29 und Spritzstelle 35 in vordefiniert relativer Position wählbar.

Anhand der Figuren 2-4 wird eine Spritzvorrichtung 37 näher beschrieben. Die Spritzvorrichtung 37 besteht zumindest aus einem Spritzkopf 19 mit Düse 33 und vorzugsweise einer Auffangstation 39. Vorteilhafterweise sind ein Spritzkopf 19 und seine zugehörige Auffangstation 39 einander direkt gegenüberliegend vor und hinter dem Stickgrund angeordnet, und zwar so, dass überflüssige durch den Stickgrund durchdringende Sprühsubstanz mittels der Auffangstation 39 aufgefangen werden kann. Dies ist von Bedeutung für einen reibungslosen Betrieb der Stickmaschine, da die durch den Stickgrund dringende Sprühsubstanz die Stickmaschine verschmutzen würde. Ausserdem würde die Umgebungsluft unzulässig belastet.

Bevorzugt wird zu jedem Spritzkopf 19 auf der vom Spritzkopf 19 abgewandten Seite des Stickgrunds 15 eine Auffangstation 39 bereitgestellt. Die Sammelöffnung 41 der Auffangstation 39 ist dabei zum Austritt der Düse 33 hin gerichtet. Die Sammelöffnung 41 führt bevorzugt über einen trichterförmigen Beckenteil 42 zu einer engeren Endöffnung 43 in ein Absaugrohr (nicht gezeigt) über, welches zweckmässigerweise z.B. weiter in einen Auffangbehälter mündet. Ein Saugluftmechanismus kann vorgesehen sein, welcher das im Trichter aufgefangene überschüssige Substanzmaterial effektiv in den Auffangbehälter absaugt.

Als Spritzkopf 19 wird vorteilhafterweise eine Signierpistole, eine Automatikspritzpistole, eine Airbrushpistole, eine Airless-Spritzpistole oder ein ähnliches Gerät verwendet, wie es vorzugsweise kommerziell erhältlich ist.

In Figur 4 sind einige Details einer Signierpistole 19 eingezeichnet. Die Anschlussleitung 45 dient zur Zufuhr des zu zerstäubenden Materials, d.h. der zu versprühenden Substanz, welche vorteilhafterweise als Flüssigkeit vorliegt, gegebenenfalls aber auch als Pulver. Dieses Material, wie z.B. Farbe, Lacke oder Kleber, wird vorzugsweise aus einem Vorratsbehälter, welcher unter Druck steht, in die Signierpistole 19 transportiert. Über Anschlussleitung 47 wird zusätzlich Spritzluft (könnte alternativ auch ein anderes Medium oder ein Gemisch verschiedener Medien sein) eingeleitet. Die zugeführte Spritzluft dient zum Zerstäuben der aufzubringenden Substanz.

Eine weitere Anschlussleitung 49 dient zum Steuern des Spritzprozesses. Zweckmässigerweise dient die Leitung 49 zur Steuerluftzufuhr. Mit Hilfe der Steuerluft kann ein Ventil im Innern des Spritzkopfs 19 ein Ein- und Ausschalten der Spritzfunktion erwirken, indem zumindest die Zufuhr der aufzubringenden Substanz und/oder der Zerstäuberluft zur Düse hin unterbrochen wird. Bevorzugt wird die direkte elektrische Ansteuerung des Ventils, da so kürzere Schaltzeiten möglich sind.

Der äussere Düsennadelaufbau 51 ist mit eine Nadel verbunden, welche dazu dient den Durchtritt durch den Düsenauslass zu kontrollieren. Insbesondere kann durch einstellen der Düsennadel die Austrittsöffnung verringert oder vergrössert werden, wodurch die Menge der austretenden Substanz eingestellt werden kann.

Neben einem Spritzkopf 19 kann die Stickmaschine mit weiterem Zubehör, wie z.B. einer Pailletten- und/oder Soutacheeinheit 21 ausgerüstet sein. Spritzkopf 19, Pailletten- und/oder Soutacheeinheit 21 sind vorzugsweise in einem bestimmten Rapport am Modulträger 23 montierbar.

Der erfindungsgemässe Spritzkopf 19 kann zusätzlich an einer Schiffli- oder Mehrkopf-Stickmaschine geordnet sein. Eine Mehrkopf-Stickmaschine besitzt üblicherweise mehrere Stickköpfe, von welchen normalerweise jeder mehrere Nadelstellen trägt und dadurch eine Mehrzahl von Stichstellen 29 definiert.

Nachfolgend wird nun das Spritzverfahren mittels der beschriebenen Spritzvorrichtung 37 beschrieben. Hierbei wird eine Substanz versprüht, bzw. verspritzt oder zerstäubt. Die Spritzvorrichtung dient also zum Versprühen oder Zerstäuben eines Substrats. Unter den Begriffen Zerstäuben, Versprühen und Verspritzen wird bevorzugt das Zerteilen von Flüssigkeiten in Tröpfchen bzw. Partikel und nachträglichem oder gleichzeitigem Verteilen dieser verstanden.

Zum Auftragen wird die aufzubringende Substanz vorzugsweise mit Spritzluft vermischt. Durch Vermischen und gleichzeitiges bzw. nachträgliches Expandieren wird die zu versprühende Substanz zerstäubt. Ein derart funktionierender Spritzkopf wird auch Zweistoffdüse oder pneumatischer Zerstäuber genannt.

Die oben genannte Vermischung geschieht vorteilhafterweise vor dem gemeinsamen Düsenaustritt des Gemisches noch innerhalb des Pistolengehäuses in einer sogenannten inneren Mischkammer. Spritzluft und aufzubringende Substanz werden unter Druck in die Mischkammer geleitet und vermischen sich dort unter Druck, sodass beim gemeinsamen Düsenaustritt die Substanz aufgrund des Vordrucks zerstäubt wird. Die erwähnte Vermischung von Gas und flüssigem Medium enthaltend die aufzubringende Substanz kann alternativ auch ausserhalb der Düse geschehen. Dies wird als äussere Mischung bezeichnet. Hierzu werden Spritzluft und aufzubringende Substanz ungefähr in Düsenachsrichtung durch die separaten Düsenausgänge getrieben. Die beiden Medien vermischen sich beim Austritt, wodurch sich zerstäubende Substanztröpfchen bilden.

Wahlweise kann die beschriebene Zweistoffdüse auch mit einer Einstoffdüse ersetzt werden. Einstoffdüsen applizieren eine Substanz mit Hilfe von Druckenergie, ohne dabei irgendwelche Zerstäubergase einzumischen. In einer einfachen Ausführung besitzt die Einstoffdüse im Wesentlichen eine Bohrung, durch welche die aufzubringende Substanz, in diesem Fall als Flüssigkeit vorliegend mit einer bestimmten Geschwindigkeit austritt.

Eine aufzubringende Substanz in einem Behältnis wird vorzugsweise pneumatisch mit Druckluft beaufschlagt (z.B. durch Anschluss an einen Kompressor) und über ein Materialfördersystem, d.h. über eine Schlauchleitung an einen Sprühkopf oder über mehrere Schlauchleitungen an einzelnen Sprühköpfe, verteilt. Jeder Sprühkopf wird über zumindest ein Ein-/Aus-Ventil angesteuert. Dieses gibt den Weg zur Düsenöffnung frei oder schliesst ihn. Somit ist ein Ein- und Ausschalten des Sprühvorgangs möglich. Die Ansteuerung dieses Ventils erfolgt vorteilhafterweise elektromagnetisch, denn dadurch sind besonders kurze Schaltzeiten möglich.

Zusätzlich wird normalerweise Zerstäuberluft in den Substratfluss eingeleitet, wodurch die zu applizierende Substanz (wie z.B. eine Farbe) fein auf den Stickboden aufgesprüht werden kann. Für die Zerstäuberluft kann Druckluft verwendet werden. Diese Technik erlaubt es z.B. feinste Farbverläufe zu erstellen, wodurch dem Design kaum mehr Grenzen gesetzt sind.

Die Steuerbefehle und gegebenenfalls diverse Sprühparameter sind vorteilhafterweise programmierbar und in das bestehende Stickprogramm integriert.

Im erfindungsgemässen Verfahren kann eine Spritzpistole mit relativ geringen Abmessungen, wie z.B. einer Länge von 15 cm, bevorzugt 10 cm und entsprechend geringeren Querschnittsmassen, verwendet werden. Durch die geringen Abmessungen des Spritzkopfs 19 kann zum Einen eine Mehrzahl von Spritzköpfen 19 in eine Stickmaschine integriert werden und zum Anderen kann der Abstand von Stichstelle 29 zu Sprühstelle 35 möglichst gering gehalten werden.

Mit der beschriebenen Spritzvorrichtung können Punkt-, Strich- und Flächenmarkierungen aufgebracht werden abhängig davon, ob der Stickboden während des Spritzvorgangs eine Relativbewegung zur Spritzdüse erfährt oder nicht.

Vorteilhafterweise sind mehrere Spritzvorrichtungen in einem bestimmten Rapport zu den Nadelstellen angebracht.

Werden mehrere Spritzvorrichtungen verwendet und/oder verschiedene Substanzen in mehreren Zufuhrbehältern, können verschiedene Substanzen abwechselnd oder gleichzeitig nebeneinander aufgebracht werden - z.B. werden Farbwechsel möglich. Die Maschinensteuerung kann dabei über das Stickmaschinenprogramm vorgenommen werden.

Mit der Sprüheinrichtung kann jede flüssige Substanz, auch mit feinem Pigment abhängig der Düsengröße, auf den Stickboden, d.h. entweder den unbearbeiteten oder den schon teilweise bestickten Stickboden, aufgetragen werden. Der Auftrag von Partikelsuspensionen ist zum Beispiel mit außentnischenden Pistolen möglich. Die Spritzvorrichtung beinhaltet z.B. einen Einstoff-Zerstäuber zum Applizieren z.B. einer flüssigen Substanz oder einen Zweistoff-Zerstäuber zum Applizieren einer Flüssigkeit mit Partikel nach dem Prinzip einer Strahlpumpe, wobei wie oben beschrieben Druckluft als Treibmittel verwendet werden kann.

Zusätzlich, um eine Verschmutzung zu verhindern und die Prozesssicherheit zu erhöhen, kann ein Spülsystem integriert werden. Ein solches Spülsystem kann z.B. einen Anschluss für eine Spülmittelzufuhr zur Reinigung der Düse nach dem letzten Spritzvorgang beinhalten.

Die Spritzvorrichtung der Figuren 5 und 6 unterscheidet sich von derjenigen von Figur 4 im Wesentlichen dadurch, dass zwei Anschlussstellen 53a,53b für Vorratsbehälter 55 vorgesehen sind. Die Anschlussstellen 53a,53b sind mit einem selbstschliessenden Ventil 57 ausgestattet, welches die Öffnung 59 einer Anschlussstelle selbsttätig verschliesst, wenn kein Vorratsbehälter angeschlossen ist, und die Öffnung 59 freigibt, wenn ein Vorratsbehälter auf die Öffnung 59 aufgesteckt ist. Um ein rasches Wechseln der Vorratsbehälter 55 zu ermöglichen, sind Behälter 55 und Anschlussstellen 53a,53b mit einem nicht näher gezeigten Schnellverschluss, z.B. einem Bajonettverschluss, ausgestattet.

Damit es bei einem Farbwechsel zu keinem Schmiereffekt kommt, weil noch Substanzreste vom zuvor angeschlossenen Behälter in der Spritvorrichtung vorhanden sind (Memory - Effekt), können der Innenraum der Spritzvorrichtung und die Leitungen zwischen den Anschlussstellen 53a,53b gespült werden. Zu diesem Zweck wird an die eine Anschlussstelle 53a ein Sammelbehälter 61 und an die andere Anschlussstelle 53b eine Überdruckquelle 63 oder eine Reinigungslösung angeschlossen. Danach können die in den Leitungen noch vorhandenen Substanzreste ausgeblasen oder ausgewaschen und im Sammelbehälter aufgefangen werden.

### LEGENDE:

- 11: Support (Verbindungsjoch)
- 12: Stichplatte
- 13: Stöckli
- 15: Stickgut, aufgespannt als Stickboden
- 17: Nadelstelle, alternativ Stickkopf mit mehreren Nadelstellen
- 19: Spritzkopf der Spritzvorrichtung
- 21: Pailletteneinheit, Paillettenkopf
- 23: Modulträger
- 27: Nadelstössel
- 29: Stichstelle, d.h. Ort eines Einstichs in den Stickboden
- 33: Spritzdüse
- 35: Spritz- oder Sprühstelle, d.h. Ort des Aufeinandertreffens von Sprühstrahl und Stickboden
- 37: Spritzvorrichtung
- 39: Auffangstation
- 41: Sammelöffnung
- 42: Beckenteil
- 43: Endöffnung, Trichterende
- 45: Anschlussleitung für zu verspritzende Substanz
- 47: Anschlussleitung für Spritzluft
- 49: Anschlussleitung für Steuerluft
- 51: Düsennadelaufbau
- 53: Anschlussstellen
- 55: Vorratsbehälter
- 57: Ventil
- 59: Öffnung der Anschlussstelle

## Patentansprüche

1. **Verfahren** um mittels einer Stickmaschine oder Mehrkopfstickmaschine, welche bevorzugt eine Vielzahl von Nadelstellen (17) für eine oder mehrere zugehörige Sticknadeln beinhaltet, mindestens eine Substanz in einem vorprogrammierten Muster auf einen Stickboden (15) zu applizieren, **dadurch gekennzeichnet,**
**dass** gesteuert durch ein Programm der Stickmaschine eine Relativbewegung zwischen mindestens einer Applikationseinrichtung (37) und dem Stickboden (15) erzeugt wird und die mindestens eine Substanz auf den Stickboden (15) appliziert wird.

2. Verfahren nach dem vorhergehenden Anspruch, **dadurch gekennzeichnet, dass** die Applikationseinrichtung (37) mindestens eine Spritzvorrichtung beinhaltet, mittels welcher die mindestens eine Substanz auf den Stickboden (15) aufgesprüht wird, wobei gegebenenfalls die Sprühfunktion der mindestens einen Spritzvorrichtung (37) über das Programm der Stickmaschine aktiviert und deaktiviert wird.

3. Verfahren nach einem der vorhergehenden Ansprüche, **dadurch gekennzeichnet, dass** zusammen oder abwechslungsweise mit einem Stickprozess ein Aufspritzprozess abläuft, indem ein durchlaufender Stickboden (15) gleichzeitig und/oder abwechselnd bestickt und besprüht wird.

4. Verfahren nach einem der vorhergehenden Ansprüche, **dadurch gekennzeichnet, dass** die mindestens eine Substanz Farbe, Tinte, Klebstoff, Lack oder eine Kombination der vorgenannten Substanzklassen ist.

5. Verfahren nach einem der vorhergehenden Ansprüche, **dadurch gekennzeichnet, dass** als Applikationseinrichtung ein Stift oder eine Patrone mit einer stirnseitigen Austrittsöffnung, welche in Kontakt mit dem Stickboden gebracht wird, verwendet wird.

6. **Applikationseinrichtung** für Stickmaschinen, insbesondere Schifflistickmaschinen oder Mehrkopfstickmaschinen, zum Applizieren einer Substanz auf einen Stickboden (15) beinhaltend
- zumindest eine Vorrichtung (37) zum Applizieren einer Substanz,
- zumindest einen Support (11), welcher dazu dient, erstens die Vorrichtung (37) zu halten und zweitens die Vorrichtung an einer Stickmaschine zu befestigen,
- zumindest eine Verstelleinrichtung auf dem zumindest einen Support (11) zur Feineinstellung der Position der Vorrichtung relativ zum Stickboden (15).

7. Applikationseinrichtung nach Anspruch 6, **dadurch gekennzeichnet, dass** die zumindest eine Vorrichtung zum Applizieren zumindest eine Spritzvorrichtung (37), vorzugsweise eine Signierpistole, ist und vorzugsweise die zumindest eine Spritzvorrichtung
- einen ersten Anschluss (45) zur Substanzzufuhr,
- einen zweiten Anschluss (47) zur Treibmediumzufuhr und
- eine Düse (33) zum Versprühen eines Gemisches aus Substanz und Treibmedium
beinhaltet.

8. Applikationseinrichtung nach dem vorhergehenden Anspruch 7, **dadurch gekennzeichnet, dass** die Spritzvorrichtung (37)
- einen ersten Anschluss (45) zur Substanzzufuhr,
- einen zweiten Anschluss (47) zur Treibmediumzufuhr und
- eine Düse (33) zum Versprühen eines Gemisches aus Substanz und Treibmedium beinhaltet und
- mit einem ersten Kanal ausgestattet ist, welcher vom ersten Anschluss (45) zur Düse (33) führt und
- in welchen ausgehend vom zweiten Anschluss (47) ein zweiter Kanal mündet.

9. Applikationseinrichtung nach dem vorhergehenden Anspruch 8, **dadurch gekennzeichnet, dass** der erste Kanal an einer Position zwischen der Einmündung des zweiten Kanals und der Düse (33) ein Auf-/Zu-Ventil zur Aktivierung bzw. Deaktivierung des Austritts eines Substanz-Treibmedium-Gemisches beinhaltet.

10. Applikationseinrichtung nach einem der vorhergehenden Ansprüche 6-9, **dadurch gekennzeichnet, dass** die Verstelleinrichtung zumindest eine Führungsschiene fixiert auf dem Support und eine Arretierung zur Festlegung der Position der Spritzvorrichtung auf der Leitschiene beinhaltet.

11. Applikationseinrichtung nach einem der vorhergehenden Ansprüche 6-10, **dadurch gekennzeichnet, dass** diese zumindest eine Auffangstation (39) beinhaltet, welche sich vorzugsweise zumindest aus einem Trichter, einem Absaugrohr und einem Auffangbecken zusammensetzt.

12. Applikationseinrichtung nach einem der vorhergehenden Ansprüche 7-11, **dadurch gekennzeichnet, dass** diese ein Materialfördersystem, insbesondere mit einem Druck- und Vorratsbehälter zur Substanzförderung beinhaltet und optional eine Spüleinrichtung zur Reinigung der Spritzvorrichtung beinhaltet.

13. Applikationseinrichtung nach einem der vorhergehenden Ansprüche 6-12, **dadurch gekennzeichnet, dass** die Applikationseinrichtung ein Stift oder eine Patrone mit einer stirnseitigen Austrittsöffnung ist.

14. Stickmaschine, insbesondere Schifflistickmaschine oder MehrkopfStickmaschine, beinhaltend eine Mehrzahl von Nadelstellen (17), **dadurch gekennzeichnet, dass** die Stickmaschine mit zumindest einer Applikationseinrichtung (37), vorzugsweise mit einer Mehrzahl von Applikationseinrichtungen (37), nach einem der Ansprüche 6 bis 13 ausgestattet ist.

15. Stickmaschine nach dem vorhergehenden Anspruch 14 **dadurch gekennzeichnet, dass** die Mehrzahl der Applikationseinrichtungen (37) in einem bestimmten Rapport mit der Vielzahl der Nadelstellen (17) angeordnet ist.

16. Stickmaschine nach einem der vorhergehenden Ansprüche 14-15 **dadurch gekennzeichnet, dass** die mindestens eine Applikationseinrichtung (37) oder die Mehrzahl der Applikationseinrichtungen (37) auf der selben Seite bezüglich eines Stickbodendurchlaufs angeordnet ist wie ein oder mehrere Nadelstössel.

17. Stickmaschine nach einem der vorhergehenden Ansprüche 14-16 **dadurch gekennzeichnet, dass** die Applikationseinrichtung zumindest eine Spritzvorrichtung (37) beinhaltet und gegebenenfalls mit zumindest einer Auffangstation (39) zum Auffangen einer versprühten Substanz ausgestattet ist, welche Auffangstation (39) vorzugsweise zumindest einen Trichter, ein Absaugrohr und ein Auffangbecken beinhaltet.

## Claims

1. Method for the application of at least one substance in a preprogrammed pattern onto a material to be embroidered by means of an embroidery machine or a multihead embroidery machine which comprises preferably a plurality of needle locations (17) for one or several corresponding embroidery needles, **characterized in**
**that** a relative motion controlled by a program of the embroidery machinebetween at least one application device (37) and the material to be embroidered (15) is generated and that the at least one substance is applied onto the material to be embroidered.

2. Method according to the preceding claim, **characterized in that** the application device (37) comprises at least one spraying device by means of which the at least one substance is sprayed onto the material to be embroidered (15), whereby the spray function of the at least one spraying device (37) is activated and deactivated by the program of the embroidery machine if need be.

3. Method according to one of the preceding claims, **characterized in that** a spraying process takes place together or alternately with an embroidery process, a material to be embroidered (15) that is passing through being simultaneously and/or alternately embroidered and sprayed.

4. Method according to one of the preceding claims, **characterized in that** the at least one substance is color, ink, glue, lacquer or a combination of said substance classes.

5. Method according to one of the preceding claims, **characterized in that** a pen or a cartridge with a front side outlet opening which is brought into contact with the material to be embroidered is used as application device.

6. Application device for embroidery machines, in particular shuttle embroidery machines or multihead embroidery machines, for the application of a substance onto a material to be embroidered (15) comprising
- at least one device (37) for applying a substance,
- at least one support (11) which serves to first hold the device (37) and second to fix the device on an embroidery machine,
- at least one adjusting device on the at least one support (11) for the fine adjustment of the position of the device relative to the material to be embroidered (15).

7. Application device according to claim 6, **characterized in that** the at least one device for applying comprises at least one spraying device (37), preferably a marking gun, and preferably the at least one spraying device comprises
- a first connection (45) to the substance supply,
- a second connection (47) for the medium supply and
- a nozzle (33) for spraying a mixture of substance and medium.

8. Application device according to claim 7, **characterized in that** the spraying device (37) comprises
- a first connection (45) to the substance supply,
- a second connection (47) for the medium supply and
- a nozzle (33) for spraying a mixture of substance and medium and
- is provided with a first channel which leads from the first connection (45) to the nozzle (33) and
- in which a second channel coming from the second connection joins.

9. Application device according to the preceding claim 8, **characterized in that** the first channel comprises at a position between the mouth of the second channel and the nozzle (33) an on/off valve for the activation or deactivation of the outlet of a mixture of substance and medium.

10. Application device according to one of the preceding claims 6-9, **characterized in that** the adjusting device comprises at least one guiding rail fixed on the support and a locking for fixing the position of the spraying device on the guide rail.

11. Application device according to one of the preceding claims 6-10, **characterized in that** it comprises at least one collecting station (39) which is preferably composed at least of one funnel, one suction tube and one collecting tank.

12. Application device according to one of the preceding claims 7-11, **characterized in that** it comprises a material transport system, in particular with a pressure and storage container for the transport of the substance and optionally a rinsing device for cleaning the spraying device.

13. Application device according to one of the preceding claims 6-12, **characterized in that** the application device is a pen or a cartridge with a front-sided outlet opening.

14. Embroidery machine, in particular shuttle embroidery machine or multihead embroidery machine, comprising a plurality of needle locations (17), **characterized in that** the embroidery machine is provided with at least one application device (37), preferably with a plurality of application devices (37), according to one of the claims 6 to 13.

15. Embroidery machine according to the preceding claim 14, **characterized in that** the plurality of application devices (37) is placed in a certain ratio with the plurality of needle locations (17).

16. Embroidery machine according to one of the preceding claims 14-15, **characterized in that** the at least one application device (37) or the plurality of the application devices (37) is placed on the same side with respect to the passage of the material to be embroidered as one or several needle stems.

17. Embroidery machine according to one of the preceding claims 14-16, **characterized in that** the application device comprises at least one spraying device (37) and, if need be, is provided with at least one collecting station (39) for collecting a sprayed substance, which collecting station (39) preferably comprises at least one funnel, one suction tube and one collecting tank.

## Revendications

1. Procédé pour appliquer au moins une substance dans un motif préprogrammé sur un fond à broder (15) au moyen d'une machine à broder ou d'une machine à broder à têtes multiples qui comprend de préférence une multitude d'endroits à aiguille (17) pour une ou plusieurs aiguilles à broder correspondantes, **caractérisé en ce**
**qu'**un mouvement relatif commandé par un programme de la machine à broder est généré entre au moins un dispositif d'application (37) et le fond à broder (15) et que la substance qui existe au moins est appliquée sur le fond à broder (15).

2. Procédé selon la revendication précédente, **caractérisé en ce que** le dispositif d'application (37) comprend au moins un dispositif de pulvérisation au moyen duquel la substance qui existe au moins est pulvérisée sur le fond à broder (15), la fonction de pulvérisation du dispositif de pulvérisation qui existe au moins (37) étant activée ou désactivée par le programme de la machine à broder.

3. Procédé selon l'une des revendications précédentes, **caractérisé en ce qu'**un processus de pulvérisation a lieu ensemble ou en alternance avec un processus de broderie, un fond à broder qui passe en continu (15) étant brodé et pulvérisé simultanément et/ou en alternance.

4. Procédé selon l'une des revendications précédentes, **caractérisé en ce que** la substance qui existe au moins est de la peinture, de l'encre, de la colle, de la laque ou une combinaison des classes de substances sus-citées.

5. Procédé selon l'une des revendications précédentes, **caractérisé en ce qu'**un crayon ou une cartouche avec une ouverture de sortie frontale est utilisé comme dispositif d'application qui est mis en contact avec le fond à broder.

6. Dispositif d'application pour machines à broder, en particulier machines à broder de type Schiffli ou machines à broder à têtes multiples, pour l'application d'une substance sur un fond à broder (15), comprenant
- au moins un dispositif (37) pour l'application d'une substance,
- au moins un support (11) qui sert premièrement à maintenir le dispositif (37) et deuxièmement à fixer le dispositif sur une machine à broder,
- au moins un dispositif d'ajustement sur le support qui existe au moins (11) pour l'ajustement précis de la position du dispositif par rapport au fond à broder (15).

7. Dispositif d'application selon la revendication 6, **caractérisé en ce que** le dispositif pour appliquer qui existe au moins comprend au moins un dispositif de pulvérisation (37), de préférence un pistolet à marquer, et le dispositif de pulvérisation qui existe au moins comprend de préférence
- un premier raccord (45) pour l'alimentation de la substance,
- un second raccord (47) pour l'alimentation du fluide propulseur et
- une tuyère (33) pour pulvériser un mélange de substance et de fluide propulseur.

8. Dispositif d'application selon la revendication précédente 7, **caractérisé en ce que** le dispositif de pulvérisation (37) comprend
- un premier raccord (45) pour l'alimentation de la substance,
- un second raccord (47) pour l'alimentation du fluide propulseur et
- une tuyère (33) pour pulvériser un mélange de substance et de fluide propulseur et
- est pourvu d'un premier canal qui va du premier raccord (45) à la tuyère (33) et
- dans lequel partant du second raccord (47) un second canal aboutit.

9. Dispositif d'application selon la revendication précédente 8, **caractérisé en ce que** le premier canal comprend une valve marche/arrêt pour l'activation ou la désactivation de la sortie d'un mélange de substance et de fluide propulseur à une position entre l'embouchure du second canal et la tuyère (33).

10. Dispositif d'application selon l'une des revendications précédentes 6-9, **caractérisé en ce que** le dispositif d'ajustement comprend au moins un rail de guidage fixé sur le support et un blocage pour bloquer la position du dispositif de pulvérisation sur le rail guide.

11. Dispositif d'application selon l'une des revendications précédentes 6-10, **caractérisé en ce qu'**il comprend au moins une station de collecte (39) qui se compose de préférence d'un entonnoir, d'un tuyau d'aspiration et d'un réservoir de collecte.

12. Dispositif d'application selon l'une des revendications précédentes 7-11, **caractérisé en ce qu'**il comprend un système d'acheminement de la matière, en particulier avec un réservoir de pression et de stockage pour l'acheminement de la substance et en option un dispositif de rinçage pour le nettoyage du dispositif de pulvérisation.

13. Dispositif d'application selon l'une des revendications précédentes 6-12, **caractérisé en ce que** le dispositif d'application est un crayon ou une cartouche avec une ouverture de sortie frontale.

14. Machine à broder, en particulier machine à broder de type Schiffli ou machine à broder à têtes multiples, comprenant une multitude d'endroits à aiguille (17), **caractérisée en ce que** la machine à broder est pourvue d'au moins un dispositif d'application (37), de préférence d'une multitude de dispositifs d'application (37) selon l'une des revendications 6 à 13.

15. Machine à broder selon la revendication précédente 14, **caractérisée en ce que** la multitude des dispositifs d'application (37) est placée dans un certain rapport avec la multitude des endroits à aiguille (17).

16. Machine à broder selon l'une des revendications précédentes 14-15, **caractérisée en ce que** le dispositif d'application qui existe au moins (37) ou lamultitude de dispositifs d'application (37) est placée sur le même côté par rapport au passage d'un fond à broder qu'un ou plusieurs pistons d'aiguille.

17. Machine à broder selon l'une des revendications précédentes 14-16, **caractérisée en ce que** le dispositif d'application comprend au moins un dispositif de pulvérisation (37) et est éventuellement pourvu d'une station de collecte (39) pour collecter une substance pulvérisée, laquelle station de collecte (39) comprend de préférence au moins un entonnoir, un tuyau d'aspiration et un réservoir de collecte.
